# EUROPÄISCHE PATENTSCHRIFT

(11) **EP 2 382 120 B1**
(45) Veröffentlichungstag und Bekanntmachung des Hinweises auf die Patenterteilung: **06.01.2016**
(21) Anmeldenummer: 10700831.0
(22) Anmeldetag: 08.01.2010
(51) Int. Cl.: B61L 1/16

(54) **RADSENSOR**
WHEEL SENSOR
CAPTEUR DE ROUE

(30) Priorität: 29.01.2009 DE 102009007068
(43) Veröffentlichungstag der Anmeldung: 02.11.2011
(73) Patentinhaber: Siemens Aktiengesellschaft, 80333 München (DE)
(72) Erfinder: HOLLNAGEL, Gerd, 38533 Vordorf (DE); NANNEN, Eric, 38527 Meine (DE); RADWAN, Lutz-Helge, 38518 Gifhorn (DE)
(86) Internationale Anmeldenummer: PCT/EP2010/050123
(87) Internationale Veröffentlichungsnummer: WO 2010/086200

(56) Entgegenhaltungen:
- DE-A1- 1 524 618
- DE-A1- 3 442 289
- FR-A1- 2 494 655
- US-A- 3 086 109

## Beschreibung

Die vorliegende Erfindung betrifft einen Radsensor mit zumindest einer unterhalb einer Gehäuseoberfläche des Radsensors angeordneten wechselstromgespeisten, auf eine induktive Wechselwirkung mit vorbeirollenden Rädern von Schienenfahrzeugen empfindlichen Sensorspule.

Ein solcher Radsensor in Form eines nach dem Prinzip des induktiven Näherungsschalters arbeitenden Radsensors ist beispielsweise aus der veröffentlichten europäischen Patentanmeldung EP 1 288 098 A1 bekannt.

Generell ist der Einsatz von Radsensoren der eingangs genannten Art im Bereich der Eisenbahnüberwachungsanlagen weit verbreitet. Dies betrifft einerseits beispielsweise nach dem Prinzip des induktiven Näherungsschalters arbeitende Radsensoren. Darüber hinaus sind beispielsweise auch induktiv wirkende Radsensoren mit einer Sendespule und einer Sensorspule in Form einer Empfangsspule bekannt. Unabhängig von der jeweiligen Ausführungsform führt die Eisenmasse eines vorbei rollenden Rades beziehungsweise einer vorbei rollenden Achse zu einer Änderung des elektromagnetischen Feldes der Sensorspule, so dass eine Befahrung durch ein Rad anhand einer hierdurch verursachten Änderung der Eigenschaften, wie beispielsweise der Güte oder der Induktivität, der Sensorspule nachweisbar ist. Anwendungsgebiete induktiv wirkender Radsensoren sind beispielsweise Gleisfreimeldeanlagen oder sonstige Schalt- und Meldeaufgaben, wie z.B. die Ein- und Ausschaltung von Bahnübergangssicherungsanlagen.

In der Praxis zeigt sich, dass im Gleisbereich neben der Beeinflussung durch zu detektierende Räder beziehungsweise durch die Spurkränze dieser Räder auch Störeinflüsse auf die Sensorspule einwirken. Dabei können entsprechende Störungen unter Umständen eine einem vorbei rollenden Spurkranz ähnelnde Beeinflussung des Radsensors bewirken. Üblicherweise wird nun beispielsweise durch die Wahl einer geeigneten Geometrie der zumindest einen Sensorspule, die Wahl einer geeigneten Arbeitsfrequenz sowie die Einstellung einer geeigneten Ansprechempfindlichkeit erreicht, dass Störeinflüsse kein unerwünschtes Ansprechen des Radsensors hervorrufen. Hierdurch werden der Ansprechempfindlichkeit des Radsensors jedoch Grenzen gesetzt, wodurch sich hinsichtlich der Einsatzfähigkeit beziehungsweise des Anwendungsbereichs entsprechender Radsensoren Einschränkungen ergeben beziehungsweise ergeben können.

Aus der Offenlegungsschrift DE 1 524 618 A1 ist eine Vorrichtung zur Feststellung der Anwesenheit oder des Durchgangs von Fahrzeugen an einem gegebenen Ort bekannt. Die bekannte Vorrichtung weist eine wechselstromgespeiste Brücke auf, von der zwei Zweige aus Widerständen bestehen, ein dritter Zweig eine Bezugsspule genannte Induktionsspule enthält und ein vierter Zweig eine Messspule genannte elektromagnetische Schleife aufweist. Zur Kompensation von Änderungen der Kapazität zwischen den die Windungen der Schleife bildenden Leitern und des Mediums, in dem sich die Schleife befindet, sowie von Änderungen der Kapazität zwischen den Leitern des die Schleife mit der Brücke verbindenden Kabels und diesem Medium, d.h. zur Kompensation veränderlicher Kapazitäten innerhalb der Vorrichtung, sind hierbei ein oder mehrere als Kompensatiönsdrähte bezeichnete isolierte Leiter in den Messschleifenaufbau eingeführt und mit dem die Bezugsspule enthaltenen Brückenzweig verbunden. Dabei sind die Form und die Abmessungen der Kompensationsdrähte gerade derart gewählt, dass sie die gleichen Kapazitätsänderungen bezüglich des Umgebungsmediums wie die Messspule aufweisen. Dies hat zur Folge, dass sich mögliche Kapazitätsänderungen in den beiden Zweigen gleich auswirken, so dass das Gleichgewicht der Brücke unempfindlich gegenüber Änderungen der Charakteristiken des Mediums und die hierdurch verursachten Kapazitätsänderungen wird.

Der vorliegenden Erfindung liegt die Aufgabe zugrunde, einen Radsensor der eingangs genannten Art anzugeben, der gegenüber äußeren Störeinflüssen besonders unempfindlich ist.

Diese Aufgabe wird erfindungsgemäß gelöst durch einen Radsensor mit zumindest einer unterhalb einer Gehäuseoberfläche des Radsensors angeordneten wechselstromgespeisten, auf eine induktive Wechselwirkung mit vorbeirollenden Rädern von Schienenfahrzeugen empfindlichen Sensorspule, wobei zwischen der Sensorspule und der Gehäuseoberfläche eine kapazitive Abschirmung vorgesehen ist.

Der Erfindung liegt die Erkenntnis zugrunde, dass Störungen von Radsensoren insbesondere auch durch Feuchtigkeit auf der Gehäuseoberfläche des Radsensors bewirkt werden. Ursache hierfür ist, dass Radsensoren aufgrund ihres Einsatzortes Witterungseinflüssen ausgesetzt sind. Dabei kann die Feuchtigkeit auf der Gehäuseoberfläche des Radsensors, etwa in Form einer entsprechenden Feuchtigkeitsschicht beziehungsweise feuchten Schicht, beispielsweise durch Regenwasser, Schnee, Eis, feuchte Schmutzablagerungen oder eine Mischung derselben verursacht beziehungsweise gebildet werden.

Um eine ausreichende induktive Wechselwirkung mit dem Rad zu gewährleisten, ist die Sensorspule eines induktiv, das heißt beispielsweise nach dem Prinzip des induktiven Näherungsschalters, arbeitenden Radsensors üblicherweise dicht unterhalb der Gehäuseoberfläche des Radsensors angeordnet. So kann bei einer Anordnung, bei der das Rad von unten erfasst wird, der Abstand zwischen dem oberen Ende der Sensorspule und der Gehäuseoberfläche beispielsweise lediglich wenige Millimeter betragen. Um eine möglichst starke induktive Beeinflussung der Sensorspule durch ein vorbei rollendes Rad zu bewirken, ist der Radsensor bei einer solchen Anordnung in der Regel derart am der Schiene befestigt, dass die Achse der Sensorspule im Wesentlichen senkrecht zur Gleisebene ausgerichtet ist. Grundsätzlich besteht jedoch auch die Möglichkeit einer anderen Ausrichtung des Radsensors zur Schiene. So besteht beispielsweise insbesondere bei Radsensoren mit Sende- und Empfangsspulen die Möglichkeit einer im Wesentlichen horizontalen Ausrichtung der Spulenachse der Sensorspule quer oder längs zur Schiene.

Im Unterschied zu einem vorbei fahrenden Rad, das entsprechend den vorstehenden Ausführungen eine Änderung des Magnetfelds der Sensorspule, d.h. eine induktive Beeinflussung, zur Folge hat, wirkt Feuchtigkeit auf der Gehäuseoberfläche des Radsensors im Wesentlichen kapazitiv auf die Sensorspule des Radsensors ein. Es hat sich gezeigt, dass in ungünstigen Fällen durch den Einfluss von Feuchtigkeit die Ansprechschwelle des Radsensors erreicht werden kann, wodurch eine unzeitige Detektion eines Rades und in Folge dessen eine unerwünschte Reaktion der auswertenden Einrichtung ausgelöst wird. Im Ergebnis kann dies beispielsweise dazu führen, dass ein Gleisabschnitt fälschlicherweise als besetzt gemeldet wird.

Der erfindungsgemäße Radsensor weist den Vorteil auf, dass zwischen der Sensorspule und der Gehäuseoberfläche eine kapazitive Abschirmung vorgesehen ist. Hierdurch werden kapazitive Störeinflüsse, die entsprechend den vorstehenden Ausführungen beispielsweise durch Feuchtigkeit auf der Gehäuseoberfläche verursacht sein können, vollständig oder zumindest weitgehend abgeschirmt. Vorzugsweise ist die kapazitive Abschirmung dabei derart auszuführen, dass das Auftreten elektrischer Wirbelströme in der kapazitiven Abschirmung zumindest weitgehend verhindert wird. Dies ist wünschenswert, da entsprechende Wirbelströme zu einer unerwünschten induktiven Kopplung der kapazitiven Abschirmung mit der Sensorspule und damit üblicherweise zu einer Abschwächung des Magnetfeldes der Sensorspule führen würden. Konkret sind bei der Ausführung der kapazitiven Abschirmung somit vorzugsweise insbesondere Flächen und Leiterschleifen in Form geschlossener Windungen zu vermeiden. Um eine wirksame, das heißt insbesondere stabile und leistungsfähige, Abschirmung gegenüber äußeren kapazitiven Störeinflüssen zu erzielen, ist die kapazitive Abschirmung vorzugsweise weiterhin elektrisch an die Funktionserde des Radsensors beziehungsweise einer Sensorelektronik des Radsensors angebunden. Alternativ hierzu kann die kapazitive Abschirmung auch mit einen der Funktionserde gleichwertigen Punkt des Radsensors elektrisch verbunden werden.

Durch die Eliminierung kapazitiver Störeinflüsse wird der Störabstand des Radsensors vorteilhafterweise insbesondere bezüglich auf der Gehäuseoberfläche auftretender Feuchtigkeit verbessert. Ein entsprechend vergrößerter Störabstand resultiert vorteilhafterweise in einer höheren Verfügbarkeit des Radsensors beziehungsweise ermöglicht es, durch Vergrößerung der Ansprechempfindlichkeit auch kleinere Spurkränze beziehungsweise Spurkränze von Rädern mit ungünstigerem Radlauf zu detektieren.

Vorzugsweise ist der erfindungsgemäße Radsensor derart ausgestaltet, dass die Sensorspule Bestandteil eines elektrischen Schwingkreises ist. Dies ist vorteilhaft, da insbesondere bei nach dem Prinzip des induktiven Näherungsschalters wirkenden Radsensoren die Sensorspule zwecks Erzielung einer hohen Empfindlichkeit üblicherweise in einem elektrischen Schwingkreis angeordnet ist. Die Eisenmasse eines vorbei rollenden Rades beziehungsweise einer vorbei rollenden Achse führt dabei zu einer Bedämpfung des Magnetfeldes der Sensorspule, so dass eine Befahrung durch ein Rad und die damit verbundene induktive Beeinflussung der Sensorspule anhand einer hierdurch verursachten Änderung der Eigenschaften, wie beispielsweise der Schwingungsamplitude oder der Güte, des elektrischen Schwingkreises nachweisbar ist.

In einer weiteren besonders bevorzugten Ausführungsform des erfindungsgemäßen Radsensors weist die kapazitive Abschirmung eine sternförmige Struktur auf, deren Mittelpunkt der Achse der Sensorspule entspricht. Hierbei handelt es um eine besonders einfache und leistungsfähige Ausführung der kapazitiven Abschirmung. So werden kapazitive Störeinflüsse zuverlässig reduziert beziehungsweise abgeschirmt und gleichzeitig elektrische Wirbelströme, die zu einer induktiven Beeinflussung der Sensorspule führen könnten, vermieden. Selbstverständlich ist es hierbei nicht erforderlich, dass der Mittelpunkt der sternförmigen Struktur exakt der Achse der Sensorspule entspricht.

Alternativ kann der erfindungsgemäße Radsensor gemäß einer weiteren bevorzugten Ausführungsform derart ausgestaltet sein, dass die kapazitive Abschirmung mehrere kreisförmige offene Leiterschleifen aufweist, deren gemeinsamer Mittelpunkt der Achse der Sensorspule entspricht. Auch diese Ausführungsform ist hinsichtlich ihrer vergleichsweise einfachen Realisierbarkeit sowie der erzielten kapazitiven Abschirmung der Sensorspule von der Gehäuseoberfläche vorteilhaft. Hierbei ist es wiederum ausreichend, dass der gemeinsame Mittelpunkt der Leiterschleifen im Wesentlichen der Achse der Sensorspule entspricht.

Gemäß einer weiteren besonders bevorzugten alternativen Ausführungsform kann der erfindungsgemäße Radsensor vorteilhafterweise auch derart ausgestaltet sein, dass die kapazitive Abschirmung eine kreisförmige offene Leiterschleife aufweist, deren Mittelpunkt der Achse der Sensorspule entspricht, und in radialer Richtung mit der Leiterschleife verbundene Leiterelemente vorgesehen sind. Auch diese Ausführungsform, bei der die in radialer Richtung mit der Leiterschleife verbundenen Leiterelemente Verästelungen ähneln, so dass eine baumförmige Struktur entsteht, ist hinsichtlich der erzielten kapazitiven Abschirmung besonders vorteilhaft. Dabei gelten bezüglich der Lage des Mittelpunkts in Bezug auf die Achse der Sensorspule die diesbezüglichen Ausführungen im Zusammenhang mit den beiden zuvor beschriebenen bevorzugten Weiterbildungen des erfindungsgemäßen Radsensors entsprechend.

Grundsätzlich ist es denkbar, dass die Sensorspule einen ferromagnetischen Kern aufweist. Insbesondere um Störungen aufgrund von magnetischen Sättigungseffekten zu vermeiden, ist es jedoch vorteilhaft, wenn der erfindungsgemäße Radsensor derart ausgestaltet ist, dass die Sensorspule eine Luftspule ist.

Im Folgenden wird die Erfindung anhand von Ausführungsbeispielen näher erläutert. Hierzu zeigt
- Figur 1: in einer schematischen Skizze einen Ausschnitt einer Seitenansicht eines ersten Ausführungsbeispiels des erfindungsgemäßen Radsensors,
- Figur 2: in einer schematischen Skizze eine Draufsicht eines zweiten Ausführungsbeispiels des erfindungsgemäßen Radsensors, wobei die kapazitive Abschirmung eine sternförmige Struktur aufweist,
- Figur 3: in einer schematischen Skizze eine Draufsicht eines dritten Ausführungsbeispiels des erfindungsgemäßen Radsensors, wobei die kapazitive Abschirmung mehrere kreisförmige offene Leiterschleifen aufweist, und
- Figur 4: in einer schematischen Skizze eine Draufsicht eines vierten Ausführungsbeispiel des erfindungsgemäßen Radsensors, wobei die kapazitive Abschirmung eine kreisförmige offene Leiterschleife aufweist und in radialer Richtung mit der Leiterschleife verbundene Leiterelemente vorgesehen sind.

Aus Gründen der Übersichtlichkeit werden in den Figuren für gleiche beziehungsweise gleich wirkende Komponenten jeweils identische Bezugszeichen verwendet.

Figur 1 zeigt in einer schematischen Skizze einen Ausschnitt einer Seitenansicht eines ersten Ausführungsbeispiels des erfindungsgemäßen Radsensors. Es sei nachdrücklich darauf hingewiesen, dass es sich sowohl bei der Darstellung der Figur 1 sowie derjenigen der weiteren Figuren lediglich um schematische Skizzen handelt, welche ausschließlich die zur Erläuterung der Erfindung wesentlichen Komponenten zeigen. Dies bedeutet, dass weitere, für die Funktion eines Radsensors erforderliche und für sich bekannte Komponenten aus Gründen der Übersichtlichkeit nicht dargestellt sind.

Figur 1 zeigt eine Sensorspule 1 eines gemäß dem Prinzip des induktiven Näherungsschalters arbeitenden Radsensors. Dabei ist die Sensorspule 1 unterhalb einer Gehäuseoberfläche 2 des Radsensors angeordnet. In der in Figur 1 angedeuteten Situation, in der der Radsensor an einer aus Gründen der Übersichtlichkeit selbst nicht dargestellten Schiene montiert ist, dient die Sensorspule 1 zum Detektieren des Spurkranzes eines Rades 20 eines Schienenfahrzeuges. Hierzu ist der Radsensor derart am Gleis beziehungsweise an der Schiene befestigt, dass bei Vorbeibewegung des Rades 20 beziehungsweise des Spurkranzes des Rades 20 eine Bedämpfung des Magnetfeldes der Sensorspule 1 erfolgt. Die Änderung des Magnetfelds der Sensorspule 1 aufgrund des vorbei rollenden Rades 20 des Schienenfahrzeuges wird mittels eines elektrischen Schwingkreises erfasst, dessen Induktivität durch die Sensorspule 1 gebildet wird. Durch zusätzliche Komponenten, etwa in Form einer in dem Gehäuse des Radsensors am Gleis oder ganz oder teilweise abseits des Gleises angeordneten Überwachungsschaltung, wird es ermöglicht, basierend auf einer induktiven Beeinflussung der Sensorspule 1 und damit verbunden der Änderung zumindest einer Eigenschaft des elektrischen Schwingkreises eine Befahrung des Radsensors durch das Rad 20 beziehungsweise durch den Spurkranz des Rades 20 des Schienenfahrzeugs zu erkennen und beispielsweise ein Signal für eine Gleisfreimeldeanlage oder eine Bahnübergangssicherungsanlage zu erzeugen.

Neben der zuvor beschriebenen durch eine Befahrung verursachten induktiven Wechselwirkung können in der Praxis auch Störeinflüsse auftreten, die kapazitiv auf die Sensorspule 1 einwirken. Hierbei kann es sich beispielsweise um eine Feuchtigkeitsschicht 10 auf der Gehäuseoberfläche 2 des Radsensors handeln. Eine solche Feuchtigkeitsschicht 10 kann in ungünstigen Fällen dazu führen, dass die Ansprechschwelle des Radsensors erreicht wird, was letztendlich zu einer Fehlmeldung und damit verbunden zu Störungen des Betriebsablaufs führt.

Um kapazitive Störeinflüsse zu minimieren beziehungsweise auszuschließen, weist der Radsensor gemäß Figur 1 eine kapazitive Abschirmung 3 auf, die mit der Funktionserde beziehungsweise Funktionsmasse 4 des Radsensors beziehungsweise der Sensorelektronik des Radsensors verbunden ist. Hierdurch wird vorteilhafterweise eine Abschirmung kapazitiver Störeinflüsse, die von der Gehäuseoberfläche beziehungsweise von oberhalb der Gehäuseoberfläche ausgehen, erreicht. Entsprechend der gestrichelten Darstellung der kapazitiven Abschirmung 3 ist die Abschirmung vorteilhafterweise derart ausgeführt, dass Flächen und Leiterschleifen mit geschlossenen Windungen vermieden werden, die eine induktive Kopplung mit der Sensorspule 1 bewirken könnten. Die kapazitive Abschirmung kann aus einem beliebigen leitfähigen Material bestehen oder eine Beschichtung aus einem entsprechenden Material aufweisen. Beispielhaft seien hier Kupfer, Aluminium oder Eisen als mögliche Materialien genannt.

Figur 2 zeigt in einer schematischen Skizze eine Draufsicht eines zweiten Ausführungsbeispiels des erfindungsgemäßen Radsensors, wobei die kapazitive Abschirmung 3 eine sternförmige Struktur aufweist. Wie aus Figur 2 erkennbar, entspricht der Mittelpunkt der sternförmigen Struktur dabei im Wesentlichen der Achse der Sensorspule 1. Diese Ausführungsform gewährleistet einerseits eine gute Abschirmung gegenüber kapazitiven Störeinflüssen, wobei gleichzeitig induktive Störeinflüsse durch die kapazitive Abschirmung 3 selbst, d.h. beispielsweise eine Abschwächung des Magnetfeldes der Sensorspule 1 aufgrund von induzierten elektrischen Wirbelströmen, vermieden werden. Entsprechend der Darstellung in Figur 2 ist die kapazitive Abschirmung 3 wiederum an die Funktionserde 4 des Radsensors beziehungsweise der Sensorelektronik des Radsensors elektrisch angebunden.

Figur 3 zeigt in einer schematischen Skizze eine Draufsicht eines dritten Ausführungsbeispiels des erfindungsgemäßen Radsensors, wobei die kapazitive Abschirmung 3 mehrere kreisförmige offene Leiterschleifen aufweist. Bei dieser Ausführungsform werden somit die Wicklungen der Sensorspule 1 von mehreren kreisförmigen offenen Leiterschleifen überspannt, deren gemeinsamer Mittelpunkt im Wesentlichen der Achse der Sensorspule 1 entspricht. Dabei sind die kreisförmigen offenen Leiterschleifen zur Sicherstellung einer besonders zuverlässigen Abschirmung wiederum mit der Funktionserde 4 des Radsensors beziehungsweise der Sensorelektronik des Radsensors verbunden.

Figur 4 zeigt in einer schematischen Skizze eine Draufsicht eines vierten Ausführungsbeispiel des erfindungsgemäßen Radsensors, wobei die kapazitive Abschirmung 3 eine kreisförmige offene Leiterschleife aufweist und in radialer Richtung mit der Leiterschleife verbundene Leiterelemente vorgesehen sind. Bei diesem Ausführungsbeispiel wird die Sensorspule 1 somit mittels einer kapazitiven Abschirmung 3 von der Gehäuseoberfläche abgeschirmt, die eine baumförmige Struktur aufweist. Dabei wird die baumförmige Struktur durch eine kreisförmige offene Leiterschleife gebildet, deren Mittelpunkt im Wesentlichen der Achse der Sensorspule 1 entspricht. Zusätzlich sind in radialer Richtung mit der Leiterschleife verbundene Leiterelemente vorgesehen, die ähnlich Ästen von dem durch die Leiterschleife gebildeten Stamm verzweigen. Auch bei dieser Ausführungsform der kapazitiven Abschirmung 3 ist gewährleistet, dass kapazitive Störeinflüsse weitgehend abgeschwächt beziehungsweise vollständig eliminiert werden, während gleichzeitig eine Beeinflussung des Magnetfeldes der Sensorspule 1 zumindest weitgehend vermieden wird. Hierzu ist die kapazitive Abschirmung 3 wiederum mit der Funktionserde 4 verbunden.

Es sei darauf hingewiesen, dass im Rahmen der Erfindung selbstverständlich auch von den zuvor beschriebenen bevorzugten Ausführungsformen abweichende Realisierungen der kapazitiven Abschirmung 3 möglich sind.

Des Weiteren ist zu beachten, dass der erfindungsgemäße Radsensor auch mehrere Sensorspulen 1 aufweisen kann. Hierbei kann es sich einerseits beispielsweise um zwei Sensorspulen handeln, die zur Störfeldunterdrückung in einer Gegenschaltung miteinander verbunden sind. In diesem Fall kann vorteilhafterweise zwischen jeder der beiden Sensorspulen und der Gehäuseoberfläche eine kapazitive Abschirmung vorgesehen sein. Alternativ hierzu ist es auch denkbar, dass neben der Sensorspule eine weitere Spule vorgesehen ist, die mit der Sensorspule wiederum in einer Gegenschaltung verbunden ist, wobei die weitere Spule im Wesentlichen nur als Kompensationsspule dient. In diesem Fall kann die weitere Spule beispielsweise im Vergleich zur Sensorspule in einer größeren Entfernung zur Gehäuseoberfläche angeordnet sein, in welchem Fall eine kapazitive Abschirmung der weiteren Spule unter Umständen nicht erforderlich ist.

Darüber hinaus sei ferner angemerkt, dass der erfindungsgemäße Radsensor zwecks Bestimmung der Fahrtrichtung eines sich vorbeibewegenden Schienenfahrzeugs auch in Form eines so genannten Doppelradsensors ausgebildet sein kann, der zumindest zwei im Wesentlichen voneinander unabhängige Sensorspulen aufweist. Bei einer solchen Ausführungsform des erfindungsgemäßen Radsensors weist vorteilhafterweise jede der Sensorspulen eine kapazitive Abschirmung zur Gehäuseoberfläche hin auf.

Entsprechend den vorstehenden Ausführungen weist der erfindungsgemäße Radsensor zwischen der Sensorspule 1 und der Gehäuseoberfläche 2 vorteilhafterweise eine kapazitive Abschirmung 3 auf. Hierdurch werden kapazitive Störeinflüsse zumindest weitgehend eliminiert beziehungsweise unterdrückt und somit der Störabstand des Radsensors insbesondere hinsichtlich auf der Gehäuseoberfläche 2 des Radsensors abgelagerter Feuchtigkeit 10 vergrößert. Dadurch, dass der erfindungsgemäße Radsensor somit gegenüber Störeinflüssen besonders unempfindlich ist, ergibt sich eine höhere Verfügbarkeit des Radsensors und/oder die Möglichkeit, durch Vergrößerung der Ansprechempfindlichkeit des Radsensors auch kleinere Spurkränze beziehungsweise Spurkränze von Rädern mit ungünstigerem Radlauf zu detektieren.

## Patentansprüche

1. Radsensor mit zumindest einer unterhalb einer Gehäuseoberfläche (2) des Radsensors angeordneten wechselstromgespeisten, auf eine induktive Wechselwirkung mit vorbeirollenden Rädern (20) von Schienenfahrzeugen empfindlichen Sensorspule (1),
**dadurch gekennzeichnet, dass** zwischen der Sensorspule (1) und der Gehäuseoberfläche (2) eine kapazitive Abschirmung (3) vorgesehen ist.

2. Radsensor nach Anspruch 1,
**dadurch gekennzeichnet, dass** die Sensorspule (1) Bestandteil eines elektrischen Schwingkreises ist.

3. Radsensor nach Anspruch 1 oder 2,
**dadurch gekennzeichnet, dass** die kapazitive Abschirmung (3) eine sternförmige Struktur aufweist, deren Mittelpunkt der Achse der Sensorspule (1) entspricht.

4. Radsensor nach Anspruch 1 oder 2,
**dadurch gekennzeichnet, dass** die kapazitive Abschirmung (3) mehrere kreisförmige offene Leiterschleifen aufweist, deren gemeinsamer Mittelpunkt der Achse der Sensorspule (1) entspricht.

5. Radsensor nach Anspruch 1 oder 2,
**dadurch gekennzeichnet, dass** die kapazitive Abschirmung (3) eine kreisförmige offene Leiterschleife aufweist, deren Mittelpunkt der Achse der Sensorspule (1) entspricht, und in radialer Richtung mit der Leiterschleife verbundene Leiterelemente vorgesehen sind.

6. Radsensor nach einem der vorangehenden Ansprüche, **dadurch gekennzeichnet, dass** die Sensorspule (1) eine Luftspule ist.

## Claims

1. Wheel sensor having at least one alternating current-fed sensor coil (1) arranged below a housing surface (2) of the wheel sensor and sensitive to an inductive interaction with wheels (20) of rail vehicles rolling past,
**characterised in that** a capacitative shielding (3) is provided between the sensor coil (1) and the housing surface (2).

2. Wheel sensor according to claim 1, **characterised in that** the sensor coil (1) is an integral part of an electric oscillating circuit.

3. Wheel sensor according to claim 1 or 2, **characterised in that** the capacitative shielding (3) has a star-shaped structure, the centre point of which corresponds to the axis of the sensor coil (1).

4. Wheel sensor according to claim 1 or 2, **characterised in that** the capacitative shielding (3) has a number of circular open conductor loops, the common centre point of which corresponds to the axis of the sensor coil (1).

5. Wheel sensor according to claim 1 or 2, **characterised in that** the capacitative shielding (3) has a circular open conductor loop, the centre point of which corresponds to the axis of the sensor coil (1), and conductor elements connected in the radial direction with the conductor loop are provided.

6. Wheel sensor according to one of the preceding claims, **characterised in that** the sensor coil (1) is an air-core coil.

## Revendications

1. Capteur de roue comprenant au moins une bobine (1) de capteur, disposée en dessous d'une surface (2) de boîtier de roue, alimentée en courant alternatif et sensible à une interaction par induction avec des roues (20) de véhicules ferroviaires, qui roulent devant elle,
**caractérisé en ce que**
il est prévu un blindage (3) capacitif entre la bobine (1) du capteur et la surface (2) de boîtier.

2. Capteur de roue suivant la revendication 1,
**caractérisé en ce que**
la bobine (1) de capteur fait partie d'un circuit oscillant électrique.

3. Capteur de roue suivant la revendication 1 ou 2,
**caractérisé en ce que**
le blindage (3) capacitif a une structure en forme d'étoile dont le centre correspond à l'axe de la bobine (1) de capteur.

4. Capteur de roue suivant la revendication 1 ou 2,
**caractérisé en ce que**
le blindage (3) capacitif a plusieurs boucles conductrices ouvertes en forme de cercle, dont le centre commun correspond à l'axe de la bobine (1) de capteur.

5. Capteur de roue suivant la revendication 1 ou 2,
**caractérisé en ce que**
le blindage (3) capacitif a une boucle conductrice ouverte circulaire, dont le centre correspond à l'axe de la bobine de capteur, et des éléments conducteurs reliés à la boucle conductrice sont prévus dans la direction radiale.

6. Capteur de roue suivant l'une des revendications précédentes,
**caractérisé en ce que**
la bobine (1) de capteur est une bobine à air.
